# EUROPÄISCHE PATENTSCHRIFT

(11) **EP 2 502 716 B1**
(45) Veröffentlichungstag und Bekanntmachung des Hinweises auf die Patenterteilung: **06.11.2013**
(21) Anmeldenummer: 11159046.9
(22) Anmeldetag: 21.03.2011
(51) Int. Cl.: B26D 3/08, B26F 3/04

(54) **Werkzeug für eine Blechbearbeitungsmaschine und Verfahren zum Trennen einer Folie**
Tool for a sheet metal processing machine and method for separating a film
Outil pour une machine de traitement de tôle et procédé de séparation d'une feuille

(43) Veröffentlichungstag der Anmeldung: 26.09.2012
(73) Patentinhaber: TRUMPF Werkzeugmaschinen GmbH + Co. KG, 71254 Ditzingen (DE)
(72) Erfinder: Steingrüber, Oliver, 70565 Stuttgart (DE); Kaczyna, Holger, 71735 Eberdingen-Hochdorf (DE)
(74) Vertreter: Prüfer & Partner GbR European Patent Attorneys

(56) Entgegenhaltungen:
- EP-A1- 1 747 859
- EP-A1- 2 189 259
- WO-A1-2010/015357
- JP-A- 8 090 989

## Beschreibung

Die Erfindung betrifft ein Werkzeug für eine Blechbearbeitungsmaschine und ein Verfahren zum Trennen einer Folie, insbesondere ein Werkzeug für eine Blechbearbeitungsmaschine und ein Verfahren zum Trennen einer Folie, die auf einem zu bearbeitenden Blech zum Schutz gegen Verkratzen aufgebracht ist.

Es sind Werkzeuge zum Trennen der Schutzfolie auf Blechen bekannt, die eine Anreißnadel aufweisen. Die Anreißnadel weist einen Spitzenwinkel von 90° auf und ist federbelastet, um die Folie zu durchtrennen, aber die Oberfläche des Blechs nicht zu beschädigen. Die notwendige Anpresskraft kann durch die Verwendung von Druckfedern mit verschiedenen Anpresskräften variiert werden. Schon bei leichten Unebenheiten in der Oberflächenstruktur oder Dickenunterschieden des Blechs erhöht sich aber der Widerstand, der dem Werkzeug entgegengebracht wird. Dabei kommt es leicht zu Kratzern oder Abdrücken auf dem Blech, insbesondere bei einer Bearbeitungsrichtung quer zur Schliffrichtung eines gebürsteten Blechs.

Auch sind Werkzeuge bekannt, bei denen ein federbelastetes Schneidrad auf der Blechoberfläche abwälzt und dabei die Folie trennt. Problematisch ist hier, dass Konturen von Kurven mit engen Radien nicht bearbeitet werden können.

Ein derartiges Werkzeug ist etwa aus der EP 1 747 859 A1 bekannt.

Der Erfindung liegt die Aufgabe zugrunde, diese Nachteile zu eliminieren und ein Werkzeug zur Verfügung zu stellen, das einen Bereich eines Blech für eine Bearbeitung vorbereitet ohne die Oberfläche des Blechs zu beschädigen, und mit dem beliebige Konturen eines Bearbeitungsbereichs erzeugt werden können.

Die Aufgabe wird durch ein Werkzeug gemäß Anspruch 1 und ein Verfahren gemäß Anspruch 14 gelöst. Ein System aus einem Werkzeug und einer Blechbearbeitungsmaschine ist im Anspruch 11 beansprucht.

Gemäß einem Aspekt der Erfindung weist das Werkzeug eine drehbar gelagerte Kugel auf. Die drehbar gelagerte Kugel bietet den Vorteil, dass die Folie mit einer abwälzenden Trennbewegung getrennt wird. Dabei werden eventuell auftretende Hindernisse überrollt, ohne dass es zu Kratzern und Eindrücken kommt. Durch die abwälzende Bewegung tritt auch keine Gleitbewegung zwischen dem Trennwerkzeug und der Blechoberfläche auf, so dass der Verschleiß der Kugel minimal ist. Außerdem ist es möglich, die Folie in beliebigen Bahnen, also auch mit engen Radien zu trennen. Darüber hinaus ist es möglich, stärkere Anpresskräfte auf das Werkzeug aufzubringen, da durch die abwälzende Bewegung die Blechoberfläche schonender behandelt wird als bei einer gleitenden Bewegung. Dadurch können ungleichmäßige Folien prozesssicher getrennt werden.

Die Erfindung wird nun mit Hilfe von Ausführungsbeispielen anhand der beigefügten Figuren erläutert.

Insbesondere zeigt:
- Fig. 1: eine Stanzmaschine als Ausführungsbeispiel für eine Blechbearbeitungsmaschine;
- Fig. 2: einen Querschnitt einer systematischen Darstellung eines Trennwerkzeugs;
- Fig. 3: einen Querschnitt einer systematischen Darstellung einer weiteren Ausführungsform des Trennwerkzeugs beim Trennen einer Folie;
- Fig. 4: einen Querschnitt einer Ausführungsform des Werkzeugs, die zum Aufnehmen in eine Werkzeugaufnahme einer Stanzmaschine geeignet ist.

Fig. 1 zeigt eine Stanzmaschine 1 als Blechbearbeitungsmaschine gemäß einem Ausführungsbeispiel. Darüber hinaus sind z.B. auch Laserbearbeitungsmaschinen, wie Laserschneidmaschinen oder Laserschweißmaschinen, oder kombinierte Stanz-/Laserschneidmaschinen möglich.

Die Stanzmaschine 1 weist als wesentlichen Bestandteil einen C-Rahmen 2 auf. Der C-Rahmen 2 besteht aus einer torsionssteifen Schweißkonstruktion aus Stahl. Am hinteren Ende des C-Rahmens 2 ist ein Hydraulikaggregat 3 als Energiequelle für Stanzbewegungen angeordnet.

Weiterhin weist die Stanzmaschine 1 eine nicht gezeigte Maschinensteuerungsvorrichtung auf, die mit sämtlichen Aktuatoren der Stanzmaschine 1 verbunden ist und die Aktuatoren steuert.

Auf der unteren Innenseite des C-Rahmens 2 ist eine Werkstückauflageeinrichtung 4 in Form eines Maschinentischs zum Auflegen eines Werkstücks vorgesehen. Das Werkstück ist hier ein plattenförmiges Blech 10.

An dem Maschinentisch ist eine Werkstückbewegungseinrichtung 5, die u.a. eine Führung und eine Querschiene mit Spannpratzen zum Greifen und Bewegen des Blechs 10 auf der Werkstückauflageeinrichtung 4 aufweist, vorgesehen.

Am vorderen Ende des oberen Schenkels des C-Rahmens 2 ist ein Stößel 6 mit einer Stößelsteuerung 7 vorgesehen. Durch die Stößelsteuerung 7 ist der Stößel 6 so ansteuerbar, dass er im Bereich seines Hubwegs in einer Z-Richtung in jeder beliebigen Position gestoppt werden kann, und somit kann der Stößel auf einen bestimmbaren Abstand zwischen dem Stößel 6 und dem auf der Werkstückauflageeinrichtung 4 aufliegenden Blech 10 bewegt werden, und der bestimmbare Abstand kann während einer Bewegung des Blechs 10 mit Hilfe der Werkstückbewegungseinrichtung 5 beibehalten werden.

In dem Stößel 6 ist eine obere Werkzeugaufnahme 8 zum Aufnehmen eines oberen Teils von einem Stanzwerkzeug und von sonstigen Werkzeugen, wie z.B. von Umformwerkzeugen oder von dem erfindungsgemäßen Werkzeug, vorgesehen.

An dem vorderen Ende des unteren Schenkels des C-Rahmens 2 ist eine untere Werkzeugaufnahme 9 zum Aufnehmen eines unteren Teils von Stanzwerkzeugen und von sonstigen Werkzeugen, wie z.B. von Umformwerkzeugen oder von dem erfindungsgemäßen Werkzeug, vorgesehen.

Im Betrieb wird das Blech 10 für einen Bearbeitungsvorgang positioniert indem die Werkstückbewegungseinrichtung 5 das gegriffene Blech in einer X-Richtung und einer Y-Richtung verfährt. Dabei gleitet das Blech 10 in der X-Richtung auf dem Maschinentisch und wird in der Y-Richtung gemeinsam mit dem Maschinentisch bewegt. Der Bearbeitungsvorgang, z.B. ein Stanzvorgang, wird nach dem Positionieren des Blechs 10, so dass sich die zu bearbeitende Stelle des Blechs 10 an einer definierten Stelle im Bereich des Stanzwerkzeugs befindet, ausgelöst. Der Stößel 6 bewegt sich um einen vorbestimmten maximalen oder anderen definierten Hubweg nach unten und stanzt eine Öffnung in das Blech 10. Dann bewegt sich der Stößel 6 wieder nach oben in eine obere Stellung und das Blech 10 wird für den nächsten Bearbeitungsvorgang neu positioniert.

Fig. 2 ist eine systematische Darstellung eines Werkzeugs 11 zum Trennen einer Schutzfolie auf dem Blech 10. Das Werkzeug 11 weist eine Kugelaufnahmeeinrichtung 12 auf, die hier einen zylindrischen Abschnitt und einen kegelstumpfförmigen Abschnitt aufweist. Der kegelstumpfförmige Abschnitt weist an einem Ende 13, das, wie später gezeigt, dem Blech 10 zugewandt ist, einen Aufnahmeraum 14 auf. Der Aufnahmeraum 14 weist an dem Ende 13 eine Öffnung 15 auf.

Der Aufnahmeraum ist im Wesentlichen teilsphärisch ausgebildet. In dem Aufnahmeraum 14 ist eine Kugel 16 aufgenommen. Der Aufnahmeraum 14 ist in Bezug zu der Kugel 16 so gestaltet, dass die Kugel 16 in dem Aufnahmeraum 14 des Werkzeugs 11 drehbar aber nicht verschiebbar gelagert ist. Die Kugel 16 steht durch die Öffnung 15 aus der Kugelaufnahmeeinrichtung 12 vor.

Die Kugel 16 ist aus einem Werkstoff hergestellt, der härter als der Werkstoff des Blechs 10 ist, um einen Verschleiß, z.B. eine Abflachung der Kugel 16 zu vermeiden, falls die Kugel 16 ohne sich abzuwälzen über das Blech 10 gleitet, was dann zu Problemen bei einem weiteren Abwälzen der Kugel 16 führt. Der Werkstoff und die Oberfläche der Kugel 16 sind so zu wählen, dass zusammen mit dem Werkstoff und der Oberfläche der Kugelaufnahmeeinrichtung 12 ein geringer Reibungskoeffizient vorliegt. Die Kugel 16 besteht in dieser Ausführungsform aus Keramik, kann aber alternativ auch aus einem anderen geeigneten Werkstoff bestehen. Die Kugel 16 weist einen Durchmesser auf, der zum Trennen der üblichen Folien kleiner als 1 mm ist. Als günstig hat sich ein Durchmesser von 0,5 mm oder alternativ kleiner erwiesen.

Fig. 3 zeigt eine schematische Darstellung einer weiteren alternativen Ausführungsform des Werkzeugs 11 während des Trennens einer Folie 18. Die Folie 18 ist auf dem Blech 10 adhäsiv aufgebracht, um das Blech 10 vor Kratzern zu schützen. Das Blech 10 kann eine ebene Blechplatte sein oder andere Formen aufweisen, z.B. gekrümmt sein.

Das Werkzeug 11 weist in dieser Ausführungsform zusätzlich zu der in Fig. 2 gezeigten Ausführungsform einen Hohlraum 17 auf, der zum Aufnehmen eines Fluids dient. Der Hohlraum 17 ist mit dem Aufnahmeraum 14 verbunden. Das Fluid ist in dieser Ausführungsform ein Schmiermittel zum Reduzieren des Reibungskoeffizienten zwischen einer Oberfläche der Kugel 16 und einer Innenfläche des Aufnahmeraums 14. Hierdurch wird das Abwälzen der Kugel 16 auf dem Blech zusätzlich verbessert. Das Ende 13 der Kugelaufnahmeeinrichtung 12 ist dem Blech 10 zugewandt.

Wie in Fig. 3 gezeigt durchdringt die Kugel 16 die Folie 18 vollständig, so dass die Kugel 16 die Oberfläche des Blechs 10 berührt. Das Werkzeug 11 wird in einer Richtung A bewegt. In der Bewegungsrichtung A vor der Kugel 16 ist die Folie 18 vor dem Trennen gezeigt, wohingegen in der Bewegungsrichtung A hinter der Kugel 15 die Folie 18 durchtrennt ist.

Die in Fig. 4 gezeigte Ausführungsform des Werkzeugs 11 ist so ausgebildet, dass das Werkzeug 11 in die obere Werkzeugaufnahme 8 der Stanzmaschine 1 aufnehmbar ist. Dazu weist das Werkzeug 11 am oberen Ende einen Stempelschaft 19 auf, der an seinem oberen Ende zylindrisch mit einem kegelstumpfförmigen Einstich geformt ist, so dass er in die Werkzeugaufnahmen 8 formschlüssig und spielfrei aufgenommen wird. Das Werkzeug 11 ist in Fig. 4 in einer Einbaulage in der oberen Werkzeugaufnahme 8 dargestellt.

Das Werkzeug 11 weist weiterhin einen unteren Bereich 20 auf. Durch den unteren Bereich 20 und von dem unteren Bereich 20 aus durch den Stempelschaft 19 erstreckt sich ein Sackloch 27.

In Fig. 4 ist am unteren Ende des Werkzeugs 11 die Kugelaufnahmeeinrichtung 12 vorgesehen. Das Werkzeug weist weiterhin eine Buchse 21 auf. Die Buchse 21 ist im Wesentlichen in dem unteren Bereich 20 verschiebbar aufgenommen, wobei eine Führung mit einer Gleitlagerung zwischen einer Innenwand des Sacklochs 27, im Wesentlichen in dem unteren Bereich 20, und einer Umfangsfläche der Buchse 21 ausbildet ist. In der Buchse 21 ist eine Hülse 22 aufgenommen. Die Hülse 22 nimmt die Kugelaufnahmeeinrichtung 12 so auf, dass die Kugelaufnahmevorrichtung 12 in der Hülse 22 fest angeordnet ist. Die Hülse 22 ist mit Hilfe eines Druckstücks 23 lösbar, also auswechselbar, in der Buchse 21 befestigt. Somit ist die Kugelaufnahmeeinrichtung 12 in dem Werkzeug 11 in einer Richtung zu dem dem Blech 10 zugewandten Ende 13 hin und in einer Richtung von dem Ende 13 weg verschiebbar aufgenommen.

In der Buchse 21 ist außerdem ein unterer Abschnitt eines Bolzens 24 aufgenommen. Der Bolzen 24 weist einen umlaufenden Ringabschnitt 25 mit dem daran angrenzenden unteren Abschnitt und einem daran angrenzenden oberen Abschnitt auf. Der Durchmesser des Ringabschnitts 25 ist größer als der Durchmesser des unteren Abschnitts und der Durchmesser des oberen Abschnitts des Bolzens 24. Der obere Abschnitt des Bolzens 24 ist von einem Vorspannelement 26 umgeben, das sich mit einem Ende an dem Ringabschnitt 25 in Form einer Schraubenfeder abstützt. Ein anderes Ende des Vorspannelements 26 stützt sich am oberen Ende der Senkung 27 ab.In alternativen Ausführungsformen sind auch andere Vorspannelemente, wie z.B. pneumatische Zylinder oder anders geformte mechanische Federn, möglich.

Die Buchse 21 weist entlang ihrer Längsrichtung eine Aussparung 28 in einer definierten Länge und in einer definierten axialen Position auf, in die eine Anschlagschraube 29 eingreift. Mit Hilfe der Länge und der Position der Aussparung 28 wird zusammen mit der Anschlagschraube 29 der Weg festgelegt, um den sich die Buchse 21, und damit auch die Hülse 22 und die Kugelaufnahmeeinrichtung 12, axial bewegen können.

Mittels des Vorspannelements 26, hier einer Spiralfeder, wird über den Bolzen 24 und die Hülse 22 eine Vorspannkraft auf die Buchse 21 und damit auf die Kugelaufnahmeeinrichtung 12 ausgeübt. Die Vorspannkraft wird über die Aussparung 28 und die Anschlagschraube 29 in den unteren Bereich 20 des Werkzeugs 11 eingeleitet. In ihrer Ruhelage befindet sich die Kugelaufnahmeeinrichtung 12 in dem Werkzeug 11 in einer unteren Position und ist in Richtung des Endes 13 hin vorgespannt.

Optional ist in dem Werkzeug 11 eine nicht gezeigte Vorrichtung vorgesehen, die es ermöglicht, die Vorspannkraft auf die Kugelaufnahmeeinrichtung 12 einzustellen.

Als eine weitere Option kann die Vorrichtung zum Einstellen der Vorspannkraft oder eine alternative geeignete Vorrichtung des Werkzeugs 11 so ausgebildet sein, dass sie unabhängig von dem Weg, um den sich die Kugelaufnahmeeinrichtung 12 in das Werkzeug 11 bewegt, eine konstante, vorbestimmt einstellbare Vorspannkraft bereitstellt. Eine solche Vorrichtung ist z.B. ein Hydraulik- oder Pneumatikzylinder, dessen verwendetes Fluid so angesteuert wird, dass unabhängig von dem Weg der Kugelaufnahmevorrichtung 12 in das Werkzeug 11 ein konstanter Druck des verwendeten Fluids aufrechterhalten wird.

Alternativ ist auch eine Abstimmung des Wegs des Stößels 6, also des Abstands zwischen der oberen Werkzeugaufnahme 8 und dem Blech 10, und der auftretenden Kraft möglich, wobei der Stößel 6 von dem Blech 10 wegbewegt wird, wenn die Kraft auf die Kugelaufnahmevorrichtung 12 zu groß wird, und der Stößel 6 zu dem Blech 10 hinbewegt wird, wenn die Kraft auf die Kugelaufnahmevorrichtung 12 zu klein wird, bis die voreingestellte Kraft wieder vorliegt. Ein Vorsehen eines Vorspannelements 26 ist hier möglich, aber nicht zwingend erforderlich. Die Kraft auf die Kugelaufnahmevorrichtung 12 kann alternativ in dem Werkzeug 11 oder in der Stanzmaschine 1 erfasst werden, und der Stößel 6 wird dann über die Steuerungsvorrichtung der Stanzmaschine 1 und die Stößelsteuerung 7 so angesteuert, dass die eingestellte Kraft vorliegt.

Im Betrieb wird das hier in die obere Werkzeugaufnahme 8 aufgenommene Werkzeug 11 in der Z-Richtung nach unten gefahren, also zugestellt, bis die Kugel 16 die Folie 18 durchdringt (siehe Fig. 3). Diese Position in der Z-Richtung wird dann beibehalten. Das Blech 10 mit der Folie 18 wird dann so bewegt, dass durch die abwälzende Bewegung der Kugel 16 auf dem Blech 10 die Folie 18 entlang dem Weg der Kugel 16 auf dem Blech 10 getrennt wird. Dabei sind beliebige Wege, auch mit kleinen Radien, möglich. Durch Schließen des Wegs oder durch den Verlauf des Wegs zu Blechkanten und/oder Öffnungen in dem Blech entsteht ein abgetrennter Bereich der Folie, der abgezogen werden kann, um dort eine Bearbeitung des Blechs durchführen zu können. Auf der dem Werkzeug 11 gegenüberliegenden Seite des Blechs 10 wird als Gegenhalter eine ebene Matrize oder eine Matrize mit einer Kugelrolle oder ähnlichem verwendet.

Durch das optionale verschiebbare Aufnehmen der Kugelaufnahmeeinrichtung 12 in dem Werkzeug 11 verbessern sich die Bearbeitungsbedingungen des Werkzeugs 11. Beim Überfahren von Unebenheiten im Blech 10 oder von Dickenunterschieden des Blechs 10 kann die Kugel 16 gegen die Vorspannkraft ausweichen, wodurch ein Risiko der Beschädigung des Blechs 10 weiter vermindert wird. Beim Überfahren der Unebenheiten im Blech 10 oder der Dickenunterschiede im Blech 10 wird die Vorspannkraft leicht erhöht, wodurch aber in einem Grenzbereich der Kraft Kratzer oder Abdrücke auf dem Blech entstehen können.

Durch die weitere optionale Einstellbarkeit der Vorspannkraft kann die Kraft, mit der die Kugel 15 die Folie 18 durchdringt, optimal eingestellt werden, so dass die Folie sicher getrennt wird, die Oberfläche des Blechs 10 aber nicht beschädigt wird.

Um diese Beschädigung zu vermeiden, besteht als eine weitere Möglichkeit alternativ eine Abstimmung des Abstands zwischen der oberen Werkzeugaufnahme 8 und dem Blech 10 auszuführen. Der Abstand wird hier so abgestimmt, dass immer eine annähernd konstante Kraft der Kugel 16 auf das Blech 10 vorliegt. Die Abstimmung wird alternativ über das Ansteuern des Stößels 6 durch die Steuerungsvorrichtung der Stanzmaschine 1 durchgeführt, oder durch eine spezielle Vorrichtung in dem Werkzeug 11 realisiert.

Das Werkzeug 11 muss nicht zwangsläufig in die obere Werkzeugaufnahme 8 einer Stanzmaschine 1 aufgenommen werden. Alternativ ist auch ein Aufnehmen in die untere Werkzeugaufnahme 9 möglich, um die Folie 18 auf einer Unterseite des Blechs 10 zu trennen. Weiterhin kann das Werkzeug 11 alternativ in eine Aufnahme aufgenommen werden, die keine Werkzeugaufnahme 8, 9 für Stanzwerkzeuge ist, sondern z.B. speziell für das Werkzeug 11 vorgesehen ist. Diese Aufnahme kann auch in einer der alternativen Blechbearbeitungsmaschinen, z.B. der Laserbearbeitungsmaschine, vorgesehen sein. Weiterhin ist es nicht zwingend erforderlich, dass das Werkzeug 11 zu dem Blech 10 hin bewegt wird, sondern es ist umgekehrt möglich, dass das Blech 10 zu dem Werkzeug 11 hin bewegt wird. Auch ist es nicht zwingend erforderlich, dass das Blech 10 zum Trennen der Folie verfährt, sondern alternativ kann das Werkzeug 11 so aufgenommen sein, dass es relativ zu einem feststehenden Blech 10 verfahrbar ist.

Als alternative Anwendung zu dem den Trennen der Folie ist es weiterhin möglich, in der Ausführungsform des Werkzeugs 11, das den Hohlraum 17 zum Aufnehmen eines Fluids aufweist, ein Fluid einzufüllen, das eine ätzende Wirkung hat. Dabei kann das Ätzmittel mit Hilfe der Kugel 16 auf vorzugsweise metallische Folien aufgebracht werden, wobei diese Verwendung einen Ersatz des Scherschneidens von Konturen in metallischen Folien darstellt. Darüber hinaus kann das Ätzmittel auch auf die Oberfläche des Blechs 10 aufgebracht werden und entsprechende Oberflächenstrukturen können mit Hilfe des Werkzeugs 11 geätzt werden.

## Patentansprüche

1. Werkzeug (11), für eine Blechbearbeitungsmaschine (1) zum Trennen von einer auf einem zu bearbeitenden Blech (10) aufgebrachten Folie (18), mit
einer drehbar gelagerten Kugel (16) zum Trennen der Folie (18) mit einer abwälzenden Bewegung der Kugel (16).

2. Werkzeug (11) gemäß Anspruch 1, **dadurch gekennzeichnet, dass**
das Werkzeug (11) eine Kugelaufnahmeinrichtung (12) aufweist, die so ausgebildet ist, dass die Kugelaufnahmeeinrichtung (12) an einem dem Blech (10) zugewandten Ende (13) einen Aufnahmeraum (14) aufweist, der die Kugel (16) aufnimmt, und der so ausgebildet ist, dass die Kugel (16) drehbar aber nicht verschiebbar gelagert ist, und der Aufnahmeraum (14) an dem dem Blech (10) zugewandten Ende (13) eine Öffnung (15) aufweist und die Kugel (16) durch die Öffnung (15) aus der Kugelaufnahmeeinrichtung (12) vorsteht.

3. Werkzeug (11) gemäß Anspruch 1 oder 2, **dadurch gekennzeichnet, dass** die Kugelaufnahmeeinrichtung (12) einen weiteren Hohlraum (17) zum Aufnehmen eines Schmiermittels zum Reduzieren eines Reibungskoeffizienten zwischen einer Oberfläche der Kugel (16) und einer Innenfläche des Aufnahmeraums (14) aufweist, wobei der Hohlraum (17) mit dem Aufnahmeraum (14) verbunden ist.

4. Werkzeug (11) gemäß einem der vorangehenden Ansprüche, **dadurch gekennzeichnet, dass** die Kugel (16) aus einem Werkstoff hergestellt ist, der härter als der Werkstoffs des Blechs (10) ist.

5. Werkzeug (11) gemäß Anspruch 4, **dadurch gekennzeichnet, dass** die Kugel (16) aus Keramik hergestellt ist.

6. Werkzeug (11) gemäß einem der vorangehenden Ansprüche, **dadurch gekennzeichnet, dass** die Kugel (16) einen Durchmesser von weniger als einem Millimeter aufweist.

7. Werkzeug (11) gemäß einem der vorangehenden Ansprüche, **dadurch gekennzeichnet, dass** die Kugelaufnahmeeinrichtung (12) in dem Werkzeug (11) in eine Richtung zu dem dem Blech (10) zugewandten Ende (13) hin und in eine Richtung von dem Ende (13) weg verschiebbar aufgenommen ist, und das Werkzeug (11) ein Vorspannelement (26) aufweist, durch das die Kugelaufnahmeeinrichtung (12) in die Richtung zu dem Ende (13) hin vorgespannt ist.

8. Werkzeug (11) gemäß Anspruch 7, **dadurch gekennzeichnet, dass** das Werkzeug (11) eine Vorspannkraft-Einstellvorrichtung aufweist, die angepasst ist, eine Vorspannkraft des Vorspannelements (26) in die Richtung des Endes (13) in unterschiedlichen Größen einzustellen.

9. Werkzeug (11) gemäß Anspruch 7 oder 8, **dadurch gekennzeichnet, dass** das Vorspannelement (26) angepasst ist, eine Vorspannkraft in die Richtung des Endes (13) unabhängig von einer Verschiebung der Kugelaufnahmeeinrichtung (12) in dem Werkzeug (11) konstant zu halten.

10. Werkzeug (11) gemäß einem der vorangehenden Ansprüche, **dadurch gekennzeichnet, dass** das Werkzeug (11) so ausgebildet ist, dass es in eine Stanzwerkzeugaufnahme (8, 9) einer Stanzmaschine aufnehmbar ist.

11. System aus einer Blechbearbeitungsmaschine (1) und einem Werkzeug (11) gemäß einem der Ansprüche 1 bis 10, **dadurch gekennzeichnet, dass** die Blechbearbeitungsmaschine (1) eine Aufnahme zum Aufnehmen des Werkzeugs (11) und eine Werkstückauflageeinrichtung (4) zum Auflegen des Blechs (10) aufweist, und die Blechbearbeitungsmaschine (1) so angepasst ist, dass die Aufnahme (8, 9) oder die Werkstückauflageeinrichtung (4) so bewegbar ist, dass ein bestimmbarer Abstand zwischen der Aufnahme (8, 9) und der Oberfläche des Blechs (10) anfahrbar ist, so dass die Kugel (16) die Folie (18) durchdringen kann, und der bestimmbare Abstand beibehaltbar ist, während das Blech (10) relativ zu der Aufnahme (8, 9) bewegbar ist, um die Folie zu trennen.

12. System gemäß Anspruch 11, **dadurch gekennzeichnet, dass** die Blechbearbeitungsmaschine (1) eine Stanzmaschine ist, die eine Werkstückbewegungseinrichtung (5) aufweist, und die Stanzmaschine (1) so angepasst ist, dass der bestimmbare Abstand beibehaltbar ist, während das Blech (10) mittels der Werkstückbewegungseinrichtung (5) in einer Ebene bewegbar ist.

13. System gemäß Anspruch 11, **dadurch gekennzeichnet, dass** die Blechbearbeitungsmaschine (1) eine Laserbearbeitungsmaschine ist.

14. Verfahren zum Trennen von einer auf einem Blech (10) aufgebrachten Folie (18), ausgeführt mit einem System gemäß einem der Ansprüche 11 bis 13 mit einem Werkzeug (11) gemäß einem der Ansprüche 1 bis 10, das die Schritte aufweist:
Zustellen der Aufnahme (8, 9) zu dem Blech oder Zustellen des Blechs (10) zu der Aufnahme (8, 9) bis zu einem vorbestimmten Abstand zwischen der Aufnahme (8, 9) und der Oberfläche des Blechs (10), so dass die Kugel (16) die Folie (18) durchdringt,
Bewegen der Aufnahme oder des Blechs (10), so dass zwischen dem Werkzeug (11) und dem Blech (10) eine relative Bewegung ausgeführt wird, wobei der vorbestimmte Abstand beibehalten wird, so dass die Kugel (16) die Folie (18) in einer abwälzenden Bewegung durchtrennt.

15. Verfahren gemäß Anspruch 14 mit einem Werkzeug gemäß Anspruch 7 oder 8, wobei das Zustellen der Aufnahme(8, 9) zu dem Blech (10) oder das Zustellen des Blechs (10) zu der Aufnahme (8, 9) so erfolgt, dass der vorbestimmte Abstand zwischen der Aufnahme und der Oberfläche des Blechs (10) so bestimmt ist, dass die Kugelaufnahmeeinrichtung (12) in dem Werkzeug (11) in die Richtung weg von dem dem Blech (10) zugewandten Ende (13) verschoben wird bis eine definierte Vorspannkraft des Vorspannelements (26) auf die Kugelaufnahmevorrichtung (12) aufgebracht wird, so dass die Kugel (16) die Folie (18) durchdringt.

16. Verfahren gemäß Anspruch 14 mit einem Werkzeug gemäß Anspruch 9, wobei das Zustellen der Aufnahme (8, 9) zu dem Blech oder das Zustellen des Blechs (10) zu der Aufnahme (8, 9) bis zu einem Abstand zwischen der Aufnahme und der Oberfläche des Blechs (10) ausgeführt wird, so dass die Kugel (16) die Folie (18) durchdringt, wobei die Vorspannkraft des Vorspannelements (26) vorab bestimmt wird und während der relativen Bewegung zwischen der Aufnahme (8, 9) und dem Blech (10) die vorbestimmte Vorspannkraft des Vorspannelements (26) anstatt des vorbestimmten Abstands zwischen der Aufnahme (8, 9) und der Oberfläche des Blechs (10) konstant bleibt.

## Claims

1. Tool (11) for a sheet metal working machine (1) for cutting a foil (18) put on a sheet metal (10) to be worked, with
a rotatably supported ball (16) for cutting the foil (18) by means of a rolling-off movement of the ball (16).

2. Tool (11) according to claim 1, **characterized in that**
the tool (11) comprises a ball accommodation device (12) formed such that the ball accommodation device (12) has an accommodation chamber (14) accommodating the ball (16) at an end (13) facing the sheet metal (10), and which accommodation chamber (14) is formed such that the ball (16) is rotatably supported, however, not supported in a slidable manner, and that the accommodation chamber (14) comprises an orifice (15) at the end (13) facing the sheet metal (10), and the ball (16) protrudes through the orifice (15) out of the ball accommodation device (12).

3. Tool (11) according to claim 1 or 2, **characterized in that** the ball accommodation device (12) comprises a further cavity (17) for accommodating a lubricant for reducing a coefficient of friction between a surface of the ball (16) and an inner surface of the accommodation chamber (14), wherein the cavity (17) is connected to the accommodation chamber (14).

4. Tool (11) according to any of the preceding claims, **characterized in that** the ball (16) is made of a material harder than the material of the sheet metal (10).

5. Tool (11) according to claim 4, **characterized in that** the ball (16) is made of ceramic.

6. Tool (11) according to any of the preceding claims, **characterized in that** the ball (16) has a diameter which is less than one mm.

7. Tool (11) according to any of the preceding claims, **characterized in that** the ball accommodation device (12) is accommodated in the tool (11) in a slidable manner in a direction towards the end (13) facing the sheet metal (10) and in a direction away from the end (13), and that the tool (11) comprises a biasing member (26) by which the ball accommodation device (12) is biased in the direction towards the end (13).

8. Tool (11) according to claim 7, **characterized in that** the tool (11) comprises a biasing force adjusting device configured to adjust a biasing force of the biasing member (26) in different amounts in the direction towards the end (13).

9. Tool (11) according to claim 7 or 8, **characterized in that** the biasing member (26) is configured to maintain constant a biasing force in the direction towards the end (13) independently from a displacement of the ball accommodation device (12) in the tool (11).

10. Tool (11) according to any of the preceding claims, **characterized in that** the tool (11) is configured such that it is receivable into a punching tool holder (8, 9) of a punching machine.

11. System of a sheet metal working machine (1) and a tool (11) according to any of the claims 1 to 10, **characterized in that** the sheet metal working machine (1) comprises a holder for accommodating the tool (11) and a work piece support device (4) for placing the sheet metal (10), and that the sheet metal working machine (1) is configured such that the holder (8, 9) or the work piece support device (4) is movable such that a determinable distance between the holder (8, 9) and the surface of the sheet metal (10) is approachable so that the ball (16) can penetrate the foil (18) and the determinable distance can be maintained while the sheet metal (10) is movable with respect to the holder (8, 9) in order to cut the foil.

12. System according to claim 11, **characterized in that** the sheet metal working machine (1) is a punching machine comprising a work piece movement device (5) and that the punching machine (1) is configured such that the determinable distance can be maintained while the sheet metal (10) is movable in a plane by means of the work piece movement device (5).

13. System according to claim 11, **characterized in that** the sheet metal working machine (1) is a laser working machine.

14. Method for cutting a foil (18) put on a sheet metal (10), performed by a system according to any of the claims 11 to 13 with a tool (11) according to any of the claims 1 to 10, comprising the steps:
feeding the holder (8, 9) towards the sheet metal or feeding the sheet metal (10) towards the holder (8, 9) up to a predetermined distance between the holder (8, 9) and the surface of the sheet metal (10) so that the ball (16) penetrates the foil (18),
moving the holder or the sheet metal (10) so that a relative movement between the tool (11) and the sheet metal (10) is performed, wherein the predetermined distance is maintained so that the ball (16) cuts the foil (18) by means of a rolling-off movement.

15. Method according to claim 14 with a tool according to claim 7 or 8, wherein the feeding of the holder (8, 9) towards the sheet metal (10) or the feeding of the sheet metal (10) towards the holder (8, 9) is effected such that the predetermined distance between the holder and the surface of the sheet metal (10) is determined such that the ball accommodation device (12) is displaced in the tool (11) in the direction away from the end (13) facing the sheet metal (10) until a defined biasing force of the biasing member (26) is applied to the ball accommodation device (12) so that the ball (16) penetrates the foil (18).

16. Method according to claim 14 with a tool according to claim 9, wherein the feeding of the holder (8, 9) towards the sheet metal or the feeding of the sheet metal (10) towards the holder (8, 9) is performed up to a distance between the holder and the surface of the sheet metal (10) so that the ball (16) penetrates the foil (18), wherein the biasing force of the biasing member (26) is determined in advance and the predetermined biasing force of the biasing member (26) is kept constant instead of the predetermined distance between the holder (8, 9) and the surface of the sheet metal (10) during the relative movement between the holder (8, 9) and the sheet metal (10).

## Revendications

1. Outil (11) pour une machine à usiner des tôles (1), pour le détachement d'un film (18) appliqué sur une tôle (10) à usiner, avec
une bille (16) montée de manière à être rotative, pour le détachement du film (18) par un mouvement de roulement de la bille (16).

2. Outil (11) selon la revendication 1, **caractérisé en ce que** ledit outil (11) comporte un dispositif de réception de bille (12) réalisé de telle manière que ledit dispositif de réception de bille (12) présente un espace de réception (14) à une extrémité (13) opposée à la tôle (10) où est logée la bille (16), lequel est réalisé de telle manière que la bille (16) est montée de manière à être rotative mais non translatable, que l'espace de réception (14) présente une ouverture (15) à l'extrémité (13) opposée à la tôle (10), et que la bille (16) fait saillie par l'ouverture (15) hors du dispositif de réception de bille (12).

3. Outil (11) selon la revendication 1 ou 2, **caractérisé en ce que** le dispositif de réception de bille (12) comporte une autre cavité (17) pour la réception d'un lubrifiant destiné à réduire un coefficient de frottement entre une surface de la bille (16) et une surface intérieure de l'espace de réception (14), la cavité (17) étant reliée à l'espace de réception (14).

4. Outil (11) selon l'une des revendications précédentes, **caractérisé en ce que** la bille (16) est fabriquée dans un matériau plus dur que le matériau de la tôle (10).

5. Outil (11) selon la revendication 4, **caractérisé en ce que** la bille (16) est fabriquée en céramique.

6. Outil (11) selon l'une des revendications précédentes, **caractérisé en ce que** la bille (16) a un diamètre inférieur à un millimètre.

7. Outil (11) selon l'une des revendications précédentes, **caractérisé en ce que** le dispositif de réception de bille (12) est logé dans l'outil (11) de manière à être déplaçable dans une direction vers l'extrémité (13) opposée à la tôle (10) et dans une direction s'éloignant de l'extrémité (13), et **en ce que** l'outil (11) comporte un élément de précontrainte (26) au moyen duquel le dispositif de réception de bille (12) est précontraint dans la direction vers l'extrémité (13).

8. Outil (11) selon la revendication 7, **caractérisé en ce que** ledit outil (11) comporte un dispositif de réglage de force de précontrainte prévu pour régler à différentes grandeurs une force de précontrainte de l'élément de précontrainte (26) dans la direction vers l'extrémité (13).

9. Outil (11) selon la revendication 7 ou 8, **caractérisé en ce que** l'élément de précontrainte (26) est prévu pour maintenir constante une force de précontrainte dans la direction vers l'extrémité (13) indépendamment d'un déplacement du dispositif de réception de bille (12) dans l'outil (11).

10. Outil (11) selon l'une des revendications précédentes, **caractérisé en ce que** l'outil (11) est réalisé de manière à pouvoir être logé dans une réception d'outil de découpe (8, 9) d'une machine à découper à l'emporte-pièce.

11. Système constitué d'une machine à usiner des tôles (1) et d'un outil (11) selon l'une des revendications 1 à 10, **caractérisé en ce que** la machine à usiner des tôles (1) comporte une réception pour le logement de l'outil (11) et un dispositif de support de pièce (4) pour l'application de la tôle (10), et **en ce que** la machine à usiner des tôles (1) est prévue de manière à permettre le déplacement de la réception (8, 9) ou du dispositif de support de pièce (4) pour qu'un intervalle défini puisse être parcouru entre la réception (8, 9) et la surface de la tôle (10), si bien que la bille (16) peut traverser le film (18), l'intervalle défini pouvant être maintenu alors que la tôle (10) est déplaçable par rapport à la réception (8, 9) pour détacher le film.

12. Système selon la revendication 11, **caractérisé en ce que** la machine à usiner des tôles (1) est une machine à découper à l'emporte-pièce qui comporte un dispositif de déplacement de pièce (5), et **en ce que** la machine à découper à l'emporte-pièce (1) est prévue de manière à permettre le maintien de l'intervalle défini alors que la tôle (10) est déplaçable sur un plan au moyen du dispositif de déplacement de pièce (5).

13. Système selon la revendication 11, **caractérisé en ce que** la machine à usiner des tôles (1) est une machine à usiner par laser.

14. Procédé de détachement d'un film (18) appliqué sur une tôle (10), réalisé avec un système selon l'une des revendications 11 à 13 comportant un outil (11) selon l'une des revendications 1 à 10, comprenant les étapes suivantes :
- avance de la réception (8, 9) vers la tôle ou avance de la tôle (10) vers la réception (8, 9) jusqu'à un intervalle défini entre la réception (8, 9) et la surface de la tôle (10), si bien que la bille (16) traverse le film (18),
- déplacement de la réception ou de la tôle (10), de telle manière qu'un mouvement relatif est exécuté entre l'outil (11) et la tôle (10), l'intervalle défini étant maintenu, si bien que la bille (16) détache le film (18) par un mouvement de roulement.

15. Procédé selon la revendication 14 avec un outil selon la revendication 7 ou 8, où l'avance de la réception (8, 9) vers la tôle (10) ou l'avance de la tôle (10) vers la réception (8, 9) sont exécutées de telle manière que l'intervalle défini entre la réception et la surface de la tôle (10) est déterminé pour que le dispositif de réception de bille (12) dans l'outil (11) soit déplacé dans la direction s'éloignant de l'extrémité (13) opposée à la tôle (10), jusqu'à ce qu'une force de précontrainte définie de l'élément de précontrainte (26) soit appliquée sur le dispositif de réception de bille (12), si bien que la bille (16) traverse le film (18).

16. Procédé selon la revendication 14 avec un outil selon la revendication 9, où l'avance de la réception (8, 9) vers la tôle (10) ou l'avance de la tôle (10) vers la réception (8, 9) sont exécutées jusqu'à un intervalle entre la réception et la surface de la tôle (10), si bien que la bille (16) traverse le film (18), la force de précontrainte de l'élément de précontrainte (26) étant préalablement déterminée, et où la force de précontrainte définie de l'élément de précontrainte (26) est maintenue constante au lieu de l'intervalle défini entre la réception (8, 9) et la surface de la tôle (10) pendant le déplacement relatif entre la réception (8, 9) et la tôle (10).
